# EUROPÄISCHE PATENTSCHRIFT

(11) **EP 0 236 748 B1**
(45) Veröffentlichungstag und Bekanntmachung des Hinweises auf die Patenterteilung: **03.01.1990**
(21) Anmeldenummer: 87101597.0
(22) Anmeldetag: 06.02.1987
(51) Int. Cl.: F15B 15/08, F16K 31/163

(54) **Schwenkantrieb**
Oscillating servomotor
Servomoteur oscillant

(30) Priorität: 26.02.1986 DE 3606102
(43) Veröffentlichungstag der Anmeldung: 16.09.1987
(73) Patentinhaber: AMG Antrieb und Mechanik GmbH, D-5000 Köln 50 (DE)
(72) Erfinder: Richenzhagen, Peter, D-5000 Köln 50 (DE)
(74) Vertreter: Freischem, Werner, Dipl.-Ing.

(56) Entgegenhaltungen:
- EP-A- 0 077 596
- EP-A- 0 150 042
- DE-A- 2 012 765
- DE-A- 2 430 268
- DE-A- 3 047 283

## Beschreibung

Die Erfindung geht aus von einem Schwenkantrieb mit einem Arbeitszylinder, in dem ein Arbeitskolben geführt ist, der beidseitig von einem pneumatischen oder hydraulischen Druckmittel beaufschlagbar ist, das über ein Steuerventil und Leitungen einem der beiden Räume zu beiden Seiten des Arbeitskolbens zugeführt wird und mit einer Rückstelleinheit, die eine über eine Rückstellstange von außen auf den Arbeitskolben wirkende bewegliche Wand aufweist, welche das Gehäuse der Rückstelleinheit in einen dem Arbeitszylinder zugewandten und an eine Druckmittelquelle angeschlossenen Druckmittelraum und einen vom Arbeitszylinder abgewandten Federraum unterteilt und welche von mindestens einer Rückstellfeder gegen den Arbeitskolben bewegbar ist und die gegen die Wirkung der Rückstellfeder durch das Druckmittel im Druckmittelraum vom Arbeitskolben wegbewegbar ist.

Schwenkantriebe dieser Art sind bekannt aus der DE-A-2 512 765, der EP-A-0 077 596 und EP-A-0 150 042.

Die bekannten Schwenkantriebe dienen insbesondere zum Öffnen oder Schließen von Ventilen, Hähnen, Klappen und entsprechenden Regelarmaturen, wie sie insbesondere in der chemischen Industrie Anwendung finden. Um beim Ausfall des Druckmittels die Regelarmatur in die Sicherheitssteiiuhg fahren zu können, sind diese Schwenkantriebe mit einer Rückstelleinheit versehen, welche bei Ausfall der Druckmittelenergie mit Hilfe vorgespannter Rückstellfedern den Arbeitskolben des Schwenkantriebes in eine Sicherheitsstellung drücken. Damit nicht bei jeder Hubbewegung des Arbeitskolbens die Rückstellfedem mitbewegt werden müssen, werden die Rückstellfedern ständig von der beweglichen Wand, zum Beispiel von einem Kolben oder von einer Membran, in vorgespannter Lage gehalten. Erst bei Ausfall der Druckmittelenergie drücken die Rückstellfedem die bewegliche Wand bzw. die Rückstellstange gegen den Arbeitskolben und bewegen diesen in die Sicherheitsstellung.

Bei den bekannten Schwenkantrieben dieser Art besteht die Gefahr, daß bei Undichtheit des Druckmittelraumes der Rückstelleinheit der Schwenkantrieb nicht zuverlässig arbeitet und weder in eine volle Öffnungsstellung noch in eine volle Schließstellung gelangt. Ist die bewegliche Wand der Rückstelleinheit, die beispielsweise von einem Kolben mit Dichtring oder von einem Federteller mit Membranabdichtung gebildet wird, nicht zuverlässig gegenüber dem Gehäuse der Rückstelleinheit abgedichtet, dann kann der im Arbeitszylinder wirksam werdende Druck größer sein als der Druck im Druckmittelraum der Rückstelleinheit, so daß der Arbeitskolben nicht in seine volle Endstellung gelangt. Ferner ist auch nicht zuverlässig gewährleistet, daß bei weiterem Absinken des Druckes des Druckmittels der Arbeitskolben in die Sicherheitsstellung gedrückt wird.

Der vorliegenden Erfindung liegt die Aufgabe zugrunde, einen Schwenkantrieb zu schaffen, bei dem völlig sichergestellt ist, daß der Arbeitskolben zuverlässig in seine beiden Endstellungen gelangt und bei Druckabfall im Druckmittelraum der Rückstelleinheit der Schwenkantrieb in die Sicherheitsstellung gelangt.

Diese Aufgabe wird erfindungsgemäß dadurch gelöst, daß die Zuführleitung des Steuerventils nur am Druckmittelraum der Rückstelleinheit angeschlossen und das Druckmittel von der Druckmittelquelle über den Druckmittelraum der Rückstelleinheit zum Steuerventil geführt ist.

Damit wird das Druckmittel zuerst über die Rückstelleinheit geführt, bevor es in den Arbeitszylinder gelangt. Diese Führung des Druckmittels hat den Vorteil, daß der Druck im Druckmittelraum der Rückstelleinheit nicht kleiner sein kann als der im Arbeitszylinder.

Das hat zur Folge, daß der Schwenkantrieb zuverlässig in die Sicherheitsstellung bewegt wird, auch wenn der Druckmittelraum der Rückstelleinheit undicht sein sollte.

Ferner wird erreicht, daß bei jedem Schaltvorgang bzw. bei jedem Hub des Arbeitskolbens auch der Druckmittelraum der Rückstelleinheit vom Druckmittel durchströmt und die bewegliche Wand der Rückstelleinheit etwas bewegt wird. Dies hat den Vorteil, daß keine Kontaktkorrosion zu befürchten ist, die bei metallischer Berührung der Rückstellstange in ihrer Führung im Zylinderdeckel oder des Rückstellkolbens an der Zylinderwand des Rückstellgehäuses infolge sehr langen Verharrens in einer Stellung entsteht.

Bei einem Schwenkantrieb mit einem Arbeitszylinder, in dem zwei Arbeitskolben gegenläufig geführt sind, ist es vorteilhaft, an beiden Enden des Arbeitszylinders je eine Rückstelleinheit anzuordnen, deren Rückstellstange jeweils auf einen Kolben des Schwenkantriebes einwirkt und die Zuführleitung des Steuerventils nur am Druckmittelraum einer Rückstelleinheit angeschlossen ist, der über eine Verbindungsleitung mit dem Druckmittelraum der anderen Rückstelleinheit verbunden ist, der seinerseits an der Druckmittelquelle angeschlossen ist, so daß das Druckmittel von der Druckmittelquelle über die beiden Druckmittelräume zum Steuerventil geführt ist.

Ein derartiger Doppelkolben-Schwenkantrieb bewirkt bei kompakter Bauweise hohe Drehmomente. Insbesondere bei Verwendung eines Kolbens zur Abdichtung des Druckmittelraumes gegenüber dem zylindrischen Gehäuse der Rückstelleinheit ist die benötigte Querschnittsfläche für die Rückstelleinheit nicht wesentlich größer als die Querschnittsfläche des zugehörigen Arbeitszylinders.

Weitere Merkmale ergeben sich aus den Schutzansprüchen.

In der folgenden Beschreibung werden unter Bezugnahme auf die Zeichnungen Ausführungsbeispiele der Erfindung näher erläutert. Die Zeichnungen zeigen in :
Fig. 1 eine Prinzipskizze des anmeldungsgemä- ßen Schwenkantriebes ;
Fig. 2 eine Schnittansicht eines Doppelkolben-Schwenkantriebes mit zwei Rückstelleinheiten ;
Fig. 3 eine Schnittansicht eines Doppelkolben-Schwenkantriebes mit zwei Rückstelleinheiten, deren bewegliche Wände als Kolben und als Rollmembran ausgebildet sind.

Die in Fig. 1 dargestellte Prinzipskizze zeigt einen Arbeitszylinder 1, in dem zwei Arbeitskolben 2 und 2' gegenläufig geführt sind. An jedem Arbeitskolben 2, 2' ist eine Zahnstange 20 und 20' angeordnet, die gemeinsam in ein Ritzel eingreifen, das auf einer verschwenkbaren Welle 21 befestigt ist.

Die beiden Arbeitskolben 2 und 2' sind beidseitig von einem pneumatischen Druckmittel beaufschlagbar, das über ein Steuerventil 3 und über die Leitung 4 dem zwischen den beiden Arbeitskolben 2 und 2' befindlichen Raum 6 zugeführt wird oder aber über die Leitungen 5 und 5' den beiden äußeren Räumen 7 und 7' zugeführt wird. Je nach Stellung des Steuerventils 3 werden die beiden Arbeitskolben 2 oder 2' vom Druckmittel auseinandergetrieben oder - wie die Fig. 1 Zeigt - gegeneinandergedrückt. Dabei wird die Welle 21 um 90° oder um 180° nach rechts oder nach links geschwenkt.

Die Böden der Gehäuse 11 und 11' der Rückstelleinheiten 8 und 8' bilden die Zylinderdeckel des Arbeitszylinders 1. Jede Rückstelleinheit 8 bzw. 8' weist eine bewegliche Wand 10 bzw. 10' auf, welche das Gehäuse 11 bzw. 11' der Rückstelleinheit 8 bzw. 8' in einen Druckmittelraum 12 bzw. 12' und einen Federraum 14 bzw. 14' unterteilt. Im Federraum 14 bzw. 14' sind Rückstellfedern 15 angeordnet, welche die bewegliche Wand 10 bzw. 10' in Richtung auf den Arbeitskolben 2 bzw. 2' bewegen sollen. Die beiden Druckmittelräume 12 und 12' der Rückstelleinheiten 8 bzw. 8' sind über eine Verbindungsleitung 18 miteinander verbunden. Der Druckmittelraum 12 ist an einer Druckmittelquelle 13 angeschlossen. Das von dieser Druckmittelquelle kommende Druckmittel drückt die beweglichen Wände 10 und 10' der Rückstelleinheiten 8 und 8' nach außen, so daß die Rückstellfedern 15 vorgespannt sind. Die Druckmittelräume 12 und 12' der beiden Rückstelleinheiten 8 und 8' sind zwischen der Druckmittelquelle 13 und dem Steuerventil 3 angeordnet. Das bedeutet, daß das von der Druckmittelquelle 13 herkommende Druckmittel zuerst über die Druckmittelräume 12 und 12' der beiden Rückstelleinheiten 8 und 8' geführt wird, bevor es vom Ventil 3 dem Raum 6 oder den beiden äußeren Räumen 7 und 7' des Arbeitszylinders 1 zugeführt wird. Bei den dargestellten Schwenkantrieben ist das Steuerventil 3 über eine Zuführleitung 17 am Druckmittelraum 12' der zweiten Rückstelleinheit 8' angeschlossen, die ihrerseits über die Verbindungsleitung 18 mit dem an der Druckmittelquelle 13 angeschlossenen Druckmittelraum 12 der ersten Rückstelleinheit 8 in Verbindung steht. Das Steuerventil ist ein 5/2-Wegeventil das bei Stromausfall in die Sicherheitsstellung schaltet.

Wie die Fig. 2 zeigt, kann das Steuerventil 3 unmittelbar am Arbeitszylinder 1 angeflanscht werden. Die Verbindungsleitung 18 sowie die vom Steuerventil zum Zylinderraum 6 führende Leitung 4 sowie die vom Steuerventil 3 zu den beiden äußeren Räumen 7 und 7' des Arbeitszylinders 1 führende Leitungen 5 und 5' sowie die vom Druckmittelraum 12' zum Steuerventil 3 führende Zuführleitung 17 können als Kanäle in die Wandung des Arbeitszylinders 1 eingearbeitet sein.

Wie die Fig. 3 zeigt, kann die bewegliche Wand 10 der Rückstelleinheit 8 als flacher Kolben ausgebildet sein, der über einen gummielastischen Dichtring 19 gegen die Zylinderwand des Gehäuses 11 der Rückstelleinheit 8 abgedichtet ist Die bewegliche Wand 10' der Rückstelleinheit 8' wird von einem Federteller 22 gebildet, der über eine Rollmembran 23 gegenüber dem Gehäuse 11' der Rückstelleinheit 8' abgedichtet ist. Die Rollmembran 23 ist an ihrem Umfang zwischen Flansche 24 des Gehäuses 11' der Rückstelleinheit 8' eingespannt.

Bei der Ausführungsform nach Fig. 3 ist die Rückstellstange 9 fest mit dem Kolben 10 der Rückstelleinheit 8 verbunden, während bei der Ausführungsform nach Fig. 2 die Rückstellstangen 9 und 9' fest mit den Arbeitskolben 2 und 2' verbunden sind.

### Bezugszeichenliste

1 Arbeitszylinder
2 Arbeitskolben
2' Arbeitskolben
3 Steuerventil
4 Leitung
5 Leitung
6 Zylinderraum an einer Seite des Arbeitskolbens 2
7 Zylinderraum an der anderen Seite des Arbeitskolbens 2
7' Zylinderraum an der anderen Seite des Arbeitskolbens 2'
8 Rückstelleinheit
8' Rückstelleinheit
9 Rückstellstange
9' Rückstellstange
10 bewegliche Wand
10' bewegliche Wand
11 Gehäuse
11' Gehäuse
12 Druckmittelraum
12' Druckmittelraum
13 Druckmittelquelle
14 Federraum
14' Federraum
15 Rückstellfeder
15' Rückstellfeder
16 Druckmittelleitung
17 Zuführleitung
18 Verbindungsleitung
20 Zahnstange
20' Zahnstange
21 Welle
22 Federteller
23 Rollmembran

## Patentansprüche

1. Schwenkantrieb mit einem Arbeitszylinder (1), in dem ein Arbeitskolben (2) geführt ist, der beidseitig von einem pneumatischen oder hydraulischen Druckmittel beaufschlagbar ist, das über ein Steuerventil (3) und Leitungen (4, 5) einem der beiden Räume (6, 7) zu beiden Seiten des Arbeitskolbens (2) zugeführt wird und mit einer Rückstelleinheit (8), die eine über eine Rückstellstange (9) von außen auf den Arbeitskolben (2) wirkende bewegliche Wand (10) aufweist, welche das Gehäuse (11) der Rückstelleinheit (8) in einen dem Arbeitszylinder (1) zugewandten und an eine Druckmittelquelle (13) angeschlossenen Druckmittelraum (12) und einen vom Arbeitszylinder (1) abgewandten Federraum (14) unterteilt und welche von mindestens einer Rückstellfeder (15) gegen den Arbeitskolben (2) bewegbar ist und die gegen die Wirkung der Rückstellfeder (15) durch das Druckmittel im Druckmittelraum (12) vom Arbeitskolben (2) wegbewegbar ist, dadurch gekennzeichnet, daß die Zuführleitung (17) des Steuerventils (3) nur am Druckmittelraum (12) der Rückstelleinheit (8) angeschlossen und das Druckmittel von der Druckmittelquelle über den Druckmittelraum (12) der Rückstelleinheit (8) zum Steuerventil (3) geführt ist.

2. Schwenkantrieb mit einem Arbeitszylinder (1), in dem zwei gegenläufige Arbeitskolben (2, 2') geführt sind, die beidseitig von einem pneumatischen Druckmittel beaufschlagbar sind, das über ein Steuerventil (3) und Leitungen (4, 5) entweder dem Raum (6) zwischen den Arbeitskolben (2, 2') oder den beiden Räumen (7, 7') an den Endbereichen des Arbeitszylinders (1) zugeführt wird und mit einer Rückstelleinheft (8), die eine über eine Rückstellstange (9) von außen auf einen Arbeitskolben (2) wirkende bewegliche Wand (10) aufweist, welche das Gehäuse (11) der Rückstelleinheit (8) in einen dem Arbeitszylinder (1) zugewandten und an eine Druckmittelquelle (13) angeschlossenen Druckmittelraum (12) und einen vom Arbeitszylinder (1) abgewandten Federraum (14) unterteilt und welche von mindestens einer Rückstellfeder (15) gegen den Arbeitskolben (2) bewegbar ist und die gegen die Wirkung der Rückstellfeder (15) durch das Druckmittel im Druckmittelraum (12) vom Arbeitskolben (2) wegbewegbar ist, dadurch gekennzeichnet, daß an beiden Enden des Arbeitszylinders (1) je eine auf einen Arbeitskolben (2, 2') wirkende Rückstelleinheit (8, 8') angeordnet ist und die Zuführleitung (17) des Steuerventils (3) nur am Druckmittelraum (12') einer Rückstelleinheit (8') angeschlossen ist, der über eine Verbindungsleitung (18) mit dem Druckmittelraum (12) der anderen Rückstelleinheit (8) verbunden ist, der seinerseits an der Druckmittelquelle (13) angeschlossen ist, so daß das Druckmittel von der Druckmittelquelle über die beiden Druckmittelräume (12, 12') zum Steuerventil (3) geführt ist.

^{.} 3. Schwenkantrieb nach Anspruch 2, dadurch gekennzeichnet, daß die Verbindungsleitung (18) von einem in der Wand des Arbeitszylinders (1) befindlichen Kanal gebildet ist.

4. Schwenkantrieb nach Anspruch 3, dadurch gekennzeichnet, daß das Steuerventil (3) auf dem Arbeitszylinder (1) befestigt ist und die Leitung (4) vom Steuerventil (3) zu dem mittleren Zylinderraum (6), die Leitungen (5, 5') vom Steuerventil (3) zu den beiden äußeren Zylinderräumen (7, 7') und die Zuführleitung (17) vom Druckmittelraum (12') der Zweiten Rückstelleinheit (8') zum Steuerventil (3) von Kanälen in der Wand des Arbeitszylinders (1) gebildet sind.

5. Schwenkantrieb nach einem der Ansprüche 1 bis 4, dadurch gekennzeichnet, daß die bewegliche Wand (10, 10') von einem Kolben gebildet ist, der mittels mindestens eines gummielastischen Dichtringes (19) gegen ein zylindrisches Gehäuse der Rückstelleinheit (8, 8') abgedichtet ist.

## Claims

1. Pivot drive comprising a working cylinder (1) in which a working piston (2) is guided which is adapted to be acted upon on both sides by a pneumatic or hydraulic pressure medium which is supplied via a control valve (3) and conduits (4, 5) to one of the two chambers (6, 7) on both sides of the working piston (2) and a reset unit (8) which comprises a movable wall (10) which via a reset rod (9) acts from the outside on the working piston (2) and which divides the housing (11) of the reset unit (8) into a pressure medium chamber (12) facing the working cylinder (1) and connected to a pressure medium source (13) and a spring chamber (14) remote from the working cylinder (1) and which is movable by at least one reset spring (15) against the working piston (2) and is movable against the action of the reset spring (15) by the pressure medium in the pressure medium chamber (12) away from the working piston (2), characterized in that the supply conduit (17) of the control valve (3) is connected only to the pressure medium chamber (12) of the reset unit (8) and the pressure medium is conducted from the pressure medium source via the pressure medium chamber (12) of the reset unit (8) to the control valve (3).

2. Pivot drive comprising a working cylinder (1) in which two oppositely running working pistons (2, 2') are guided which are adapted to be acted upon on both sides by a pneumatic pressure medium which is supplied via a control valve (3) and conduits (4, 5) either to the space (6) between the working pistons (2, 2') or to the two spaces (7, 7') at the end regions of the working cylinder (1), and a reset unit (8) which comprises a movable wall (10) which acts via a reset rod (9) from outside on a working piston (2) and which divides the housing (11) of the reset unit (8) into a pressure medium chamber (12) facing the working cylinder (1) and connected to a pressure medium source (13) and a spring chamber (14) remote from the working cylinder (1) and which is movable by at least one reset spring (15) against the working piston (2) and is movable against the action of the reset spring (15) by the pressure medium in the pressure medium chamber (12) away from the working piston (2), characterized in that at both ends of the working cylinder (1) a reset unit (8, 8') acting on a working piston (2, 2') is arranged and the supply conduit (17) of the control valve (3) is connected only to the pressure medium chamber (12') of one reset unit (8') which is connected via a connecting conduit (18) to the pressure medium chamber (12) of the other reset unit (8) which in turn is connected to the pressure medium source (13) so that the pressure medium is conducted from the pressure medium chambers (12, 12') to the control valve (3).

3. Pivot drive according to claim 2, characterized in that the connecting conduit (18) is formed by a passage disposed in the wall of the working cylinder (1).

4. Pivot drive according to claim 3, characterized in that the control valve (3) is secured to the working cylinder (1) and the conduit (4) from the control valve (3) to the centre cylinder space (6), the conduits (5, 5') from the control valve (3) to the two outer cylinder spaces (7, 7') and the supply conduit (17) from the pressure medium chamber (12') of the second reset unit (8') to the control valve (3) are formed by passages in the wall of the working cylinder (1).

5. Pivot drive according to any one of claims 1 to 4, characterized in that the movable wall (10, 101 is formed by a piston which is sealed by at least one elastomeric sealing ring (19) with respect to a cylindrical housing of the reset unit (8, 8').

## Revendications

1. Commande de basculement, comprenant un cylindre dé travail (1) dans lequel est guidé un piston de travail (2) susceptible d'être actionné des deux côtés par un moyen de pression pneumatique ou hydraulique amené par l'intermédiaire d'une soupape de distribution (3) et de conduits (4, 5) à l'une des deux chambres (6, 7) des deux côtés du piston de travail, et une unité de rappel (8) comportant une paroi mobile (10) agissant depuis l'extérieur sur le piston de travail (2) par l'intermédiaire d'une tige de rappel (9), séparant le boîtier (11) de l'unité de rappel (8) en une chambre de moyen de pression (12) orientée vers le cylindre de travail (1) et connectée à une source de moyen de pression (13) et en une chambre de ressort (14) détoumée du cylindre de travail (1), déplaçable vers le piston de travail (2) par au moins un ressort de rappel (15), et éloignable du piston de travail (2) par l'action du moyen de pression dans la chambre de pression (12) contre celle du ressort de rappel (15), caractérisée en ce que la conduite d'alimentation (17) de la soupape de distribution (3) est connectée seulement à la chambre de moyen de pression (12) de l'unité de rappel (8), et en ce que le moyen de pression est amené de la source de moyen de pression à la soupape de distribution (3) par la chambre de moyen de pression (12) de l'unité de rappel (8).

2. Commande de basculement, comprenant un cylindre de travail (1) dans lequel sont guidés deux pistons de travail opposés (2, 2') susceptibles d'être actionnés des deux côtés par un moyen de pression pneumatique amené par l'intermédiaire d'une soupape de distribution (3) et de conduits (4, 5) soit à la chambre (6) entre les pistons de travail (2, 2') soit aux deux chambres (7, 7') aux régions d'extrémités du cylindre de travail (1), et une unité de rappel (8) comportant une paroi mobile (10) agissant depuis l'extérieur sur un piston de travail (2) par l'intermédiaire d'une tige de rappel (9), séparant le boîtier (11) de l'unité de rappel (8) en une chambre de moyen de pression (12) orientée vers le cylindre de travail (1) et connectée à une source de moyen de pression (13) et en une chambre de ressort (14) détournée du cylindre de travail (1), déplaçable vers le piston de travail (2) par au moins un ressort de rappel (15), et éloignable du piston de travail (2) par l'action du moyen de pression dans la chambre de pression (12) contre celle du ressort de rappel (15), caractérisée en ce qu'à chacune des deux extrémités du cylindre de travail (1) est agencée une unité de rappel (8, 8') agissant sur un piston de travail (2, 2'), et en ce que la conduite d'alimentation (17) de la soupape de distribution (3) est connectée seulement à la chambre de moyen de pression (12') d'une unité de rappel (8'), laquelle chambre est reliée par une conduite de liaison (18) à la chambre de moyen de pression (12) de l'autre unité de rappel (8) elle-même connectée à la source de moyen de pression (13), de sorte que le moyen de pression est amené de la source de moyen de pression à la soupape de distribution (3) par les deux chambres de moyen de pression (12, 121.

3. Commande de basculement selon la revendication 2, caractérisée en ce que la conduite de liaison (18) est constituée par un canal agencé dans la paroi du cylindre de travail (1).

4. Commande de basculement selon la revendication 3, caractérisée en ce que la soupape de distribution (3) est fixée sur le cylindre de travail (1), et en ce que la conduite (4) de la soupape de distribution (3) à la chambre intermédiaire (6), les conduites (5, 5') de la soupape de distribution (3) aux deux chambres de cylindre extérieures (7, 7'), et la conduite d'alimentation (17) depuis la chambre de moyen de pression (12') de la deuxième unité de rappel (8') à la soupape de distribution (3) sont constituées par des canaux dans la paroi du cylindre de travail (1).

5. Commande de basculement selon l'une des revendications 1 à 4, caractérisée en ce que la paroi mobile (10, 10') est constituée par un piston rendu étanche d'un boîtier cylindrique de l'unité de rappel (8, 8') par au moins un anneau d'étanchéité (19) de caoutchouc élastique.
